# DEMANDE DE BREVET EUROPEEN

(11) **EP 4 751 629 A1**
(43) Date de publication de la demande: **03.06.2026**
(21) Numéro de dépôt: 25219396.6
(22) Date de dépôt: 28.11.2025
(51) Int. Cl.: A47L 9/02, A47L 9/06

(54) **SUCEUR D ASPIRATEUR COMPRENANT UN ORGANE D ETANCHEITE ARRIERE DELIMITANT DES PASSAGES LATERAUX**

(30) Priorité: 29.11.2024 FR 2413231
(71) Demandeur: SEB S.A., 69130 Ecully (FR)
(72) Inventeur: PHILIPPE, Christelle, 69134 ECULLY CEDEX (FR); ANQUETIN, Alex, 69134 ECULLY CEDEX (FR); ROSSO, Virginie, 69134 ECULLY CEDEX (FR)
(74) Mandataire: SEB Développement

(57) **Abrégé**

Le suceur d'aspirateur (2) comprend une semelle (5) comportant une bouche d'aspiration (7) débouchant dans une face inférieure de la semelle (5), la face inférieure comprenant une surface de glissement avant (16) située à l'avant de la bouche d'aspiration (7), le suceur d'aspirateur (2) étant configuré de telle sorte que, lorsque la semelle (5) repose sur une surface à nettoyer, la surface de glissement avant (16) s'étend vers l'avant en s'éloignant de la surface à nettoyer ; un organe d'étanchéité arrière (21) situé à l'arrière de la bouche d'aspiration (7) ; et deux roues arrière (18) situées à l'arrière de l'organe d'étanchéité arrière (21). L'organe d'étanchéité arrière (21) délimite deux passages latéraux (26) reliés fluidiquement à la bouche d'aspiration (7) et situés de part et d'autre de l'organe d'étanchéité arrière (21).

## Description

### Domaine technique

La présente invention se rapporte au domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Les aspirateurs équipés d'un suceur d'aspirateur, également nommé tête d'aspiration, sont bien connus sur le marché, ceux-ci permettant de nettoyer des surfaces par aspiration pour l'évacuation des poussières et des déchets reposant sur celles-ci. La surface à aspirer peut par exemple être du carrelage, du parquet, du stratifié, de la moquette ou un tapis.

De façon connue, un suceur d'aspirateur comprend une semelle munie d'une face inférieure configurée pour être orientée vers une surface à nettoyer, et d'une bouche d'aspiration débouchant dans la face inférieure de la semelle, la face inférieure de la semelle comprenant une surface de glissement avant et une surface de glissement arrière situées de part et d'autre de la bouche d'aspiration.

La surface de glissement avant est plus particulièrement configurée pour guider vers la bouche d'aspiration des déchets, tels que des grains de riz ou des lentilles, rencontrés par la semelle lors d'un déplacement vers l'avant du suceur d'aspirateur, tandis que la surface de glissement arrière est plus particulièrement configurée pour guider vers la bouche d'aspiration des déchets, tels que des grains de riz ou des lentilles, rencontrés par la semelle lors d'un déplacement vers l'arrière du suceur d'aspirateur.

Afin de guider des déchets rencontrés par la semelle vers la bouche d'aspiration, chacune des surfaces de glissement avant et arrière est généralement plane et inclinée par rapport à l'horizontale lorsque le suceur d'aspirateur repose sur une surface horizontale, ou est arrondie de telle sorte que la distance entre ladite surface de glissement et la surface à nettoyer diminue en direction de la bouche d'aspiration.

Bien qu'une telle configuration des surfaces de glissement avant et arrière assure un passage aisé du suceur d'aspirateur sur des déchets, tels que des grains de riz ou des lentilles, lors d'un déplacement vers l'avant ou vers l'arrière du suceur d'aspirateur sur un sol dur, l'étanchéité entre la surface de glissement avant et le sol à nettoyer, ou entre la surface de glissement arrière et le sol à nettoyer, peut s'avérer être insuffisante, notamment lors d'un déplacement du suceur d'aspirateur sur un sol dur, ce qui peut nuire aux performances d'aspiration du suceur d'aspirateur sur sol dur, voire rainuré (tel qu'un parquet formé par des lames délimitant entre elles des rainures longitudinales).

Pour pallier cet inconvénient, il peut être envisagé d'équiper la face inférieure de la semelle avec un organe d'étanchéité arrière situé à l'arrière de la surface de glissement arrière et configuré pour coopérer avec la surface à nettoyer.

Cependant, lors d'un déplacement d'un suceur d'aspirateur, équipé d'un tel organe d'étanchéité arrière, vers l'arrière et sur un sol dur, une partie des déchets rencontrés par le suceur d'aspirateur sont alors poussés par l'organe d'étanchéité arrière sans être aspirés par la bouche d'aspiration. Par conséquent, la présence de l'organe d'étanchéité arrière précité nuit aux performance de nettoyage d'un suceur d'aspirateur sur un sol dur.

### Résumé de l'invention

La présente invention vise à remédier à tout ou partie de ces inconvénients.

Le problème technique à la base de l'invention consiste notamment à fournir un suceur d'aspirateur qui soit de structure simple et fiable, tout en présentant des performances de nettoyage accrues quel que soit le type de sol à nettoyer.

A cet effet, l'invention a pour objet un suceur d'aspirateur comprenant :
- une semelle comportant une face inférieure configurée pour être orientée vers une surface à nettoyer, et une bouche d'aspiration débouchant dans la face inférieure de la semelle, la face inférieure de la semelle comprenant une surface de glissement avant située à l'avant de la bouche d'aspiration, le suceur d'aspirateur étant configuré de telle sorte que, lorsque la semelle repose sur une surface à nettoyer, la surface de glissement avant s'étend vers l'avant du suceur d'aspirateur en s'éloignant de la surface à nettoyer,
- un organe d'étanchéité arrière situé à l'arrière de la bouche d'aspiration et s'étendant transversalement, et par exemple perpendiculairement, à un plan longitudinal médian du suceur d'aspirateur, l'organe d'étanchéité arrière faisant saillie de la face inférieure de la semelle et comprenant une partie déformable qui est configurée pour coopérer avec la surface à nettoyer, et
- deux roues arrière situées à l'arrière de l'organe d'étanchéité arrière et destinées à rouler sur une surface à nettoyer, les deux roues arrière étant montées mobiles en rotation autour d'un axe de roue qui s'étend transversalement, et par exemple perpendiculairement, au plan longitudinal médian du suceur d'aspirateur,
l'organe d'étanchéité arrière délimitant au moins en partie deux passages latéraux qui sont reliés fluidiquement à la bouche d'aspiration et qui sont situés de part et d'autre de l'organe d'étanchéité arrière.

En d'autres termes, chacun des passages latéraux est au moins en partie délimité par un bord externe respectif de l'organe d'étanchéité arrière.

Une telle configuration du suceur d'aspirateur selon la présente invention, et en particulier la présence de la surface de glissement avant, permet de guider vers la bouche d'aspiration des déchets, tels que des grains de riz ou des lentilles, rencontrés par la semelle lors d'un déplacement vers l'avant du suceur d'aspirateur. Si des gros déchets ne sont pas aspirés par la bouche d'aspiration, ils sont alors bloqués par l'organe d'étanchéité arrière et seront aspirés lors d'un déplacement ultérieur du suceur d'aspirateur vers l'arrière.

Une telle configuration du suceur d'aspirateur selon la présente invention, et en particulier la configuration spécifique de l'organe d'étanchéité arrière, permet aux déchets rencontrés par la semelle, lors d'un déplacement vers l'arrière du suceur d'aspirateur, d'être aspirés par la bouche d'aspiration via les passages latéraux ménagés de chaque côté de l'organe d'étanchéité arrière, et ce en limitant l'impact sur les étanchéités notamment l'étanchéité arrière, entre la semelle et la surface à nettoyer.

Ces dispositions confèrent donc des performances d'aspiration accrues au suceur d'aspirateur selon la présente invention aussi bien en marche avant qu'en marche arrière, et ce quelle que soit le type de sol à nettoyer.

Le suceur d'aspirateur peut en outre présenter une ou plusieurs des caractéristiques suivantes, prises seules ou en combinaison.

Selon un mode de réalisation de l'invention, la partie déformable est élastiquement déformable ou est flexible.

Selon un mode de réalisation de l'invention, le suceur d'aspirateur est configuré de telle sorte que, lorsque le suceur d'aspirateur repose sur un sol lisse, l'organe d'étanchéité arrière est au contact dudit sol lisse.

Selon un mode de réalisation de l'invention, l'organe d'étanchéité arrière est configuré pour se déformer élastiquement, et par exemple pour fléchir, au contact d'une surface à nettoyer lorsque le suceur d'aspirateur est déplacé sur ladite surface à nettoyer.

Selon un mode de réalisation de l'invention, les deux roues arrière sont situées à l'arrière d'un bord arrière de la semelle.

Selon un mode de réalisation de l'invention, les passages latéraux ont une largeur cumulée, mesurée selon une direction de mesure s'étendant perpendiculairement au plan longitudinal médian du suceur d'aspirateur, qui représente au moins 25 % de longueur de la bouche d'aspiration, mesurée selon la direction de mesure, et au maximum 60 % de ladite longueur de la bouche d'aspiration, et par exemple au maximum 50 % de ladite longueur de la bouche d'aspiration. Une telle configuration des passages latéraux assure, lorsque le suceur d'aspirateur est déplacé vers l'arrière, un passage optimal des déchets vers la bouche d'aspiration, en limitant l'impact sur les étanchéités, notamment l'étanchéité arrière, entre la bouche d'aspiration et la surface à nettoyer.

Selon un mode de réalisation de l'invention, l'organe d'étanchéité arrière est situé au moins en partie en vis-à-vis, c'est-à-dire en regard, de la surface de roulement de chacune des roues arrière. Ainsi, les éventuels déchets, qui ne sont pas aspirés par la bouche d'aspiration lors d'un déplacement vers l'avant du suceur d'aspirateur et qui seraient théoriquement sur le trajet des roues arrière, sont bloqués par l'organe d'étanchéité arrière, et ne sont pas susceptibles d'être écrasés par les roues arrière. Ainsi, la configuration spécifique de l'organe d'étanchéité arrière limite les risques d'encrassement des roues arrière.

Selon un mode de réalisation de l'invention, l'organe d'étanchéité arrière s'étend en vis-à-vis d'au moins 50 % de la largeur de la surface de roulement de chacune des roues arrière, et par exemple en vis-à-vis de l'intégralité de la largeur de la surface de roulement de chacune des roues arrière.

Selon un mode de réalisation de l'invention, chacune des roues arrière comporte un plan longitudinal médian qui est sécant avec l'organe d'étanchéité arrière.

Selon un mode de réalisation de l'invention, l'organe d'étanchéité arrière comporte une première portion d'extrémité qui s'étend latéralement au-delà de la face externe de l'une des deux roues arrière, et par exemple au-delà d'un premier plan contenant la face externe de l'une des deux roues arrière, et une deuxième portion d'extrémité qui est opposée à la première portion d'extrémité et qui s'étend au-delà de la face externe de l'autre des deux roues arrière, et par exemple au-delà d'un deuxième plan contenant la face externe de l'autre des deux roues arrière. En d'autres termes, les bords externes de l'organe d'étanchéité arrière sont situés respectivement au-delà des faces externes des roues arrière. Ces dispositions limitent encore les risques d'encrassement des roues arrière.

Dans le présent document, on définit par « face externe d'une roue arrière » une face destinée à être orientée vers l'extérieur du suceur d'aspirateur, à savoir à l'opposé d'un plan longitudinal médian du suceur d'aspirateur.

Selon un mode de réalisation de l'invention, les deux passages latéraux sont décalés latéralement par rapport aux deux roues arrière.

Selon un mode de réalisation de l'invention, l'organe d'étanchéité arrière présente une longueur, mesurée selon une direction de mesure s'étendant perpendiculairement au plan longitudinal médian du suceur d'aspirateur, qui est supérieure à la distance entre les deux roues arrière, et par exemple supérieure à la distance entre les plans longitudinaux médians des deux roues arrière.

Selon un mode de réalisation de l'invention, l'organe d'étanchéité arrière présente une longueur, mesurée selon une direction de mesure s'étendant perpendiculairement au plan longitudinal médian du suceur d'aspirateur, qui est inférieure à la longueur, mesurée selon la direction de mesure, de la bouche d'aspiration.

Selon un mode de réalisation de l'invention, l'organe d'étanchéité arrière est dépourvu d'ouverture de passage située en regard des roues arrière. Ces dispositions limitent encore les risques d'encrassement des roues arrière.

Selon un mode de réalisation de l'invention, la surface de glissement avant est configurée pour guider des déchets, tels que des grains de riz ou des lentilles, rencontrés par la semelle lors d'un déplacement vers l'avant du suceur d'aspirateur, vers la bouche d'aspiration.

Selon un mode de réalisation de l'invention, la surface de glissement avant présente un bord avant et un bord arrière qui sont décalés l'un par rapport à l'autre selon une direction de déplacement principale du suceur d'aspirateur, le bord avant de la surface de glissement avant étant surélevé par rapport au bord arrière de la surface de glissement avant lorsque le suceur d'aspirateur repose sur une surface horizontale.

Selon un mode de réalisation de l'invention, la surface de glissement avant est convexe et est courbée depuis le bord arrière de la surface de glissement avant et en direction du bord avant de la surface de glissement avant.

Selon un mode de réalisation de l'invention, la surface de glissement avant s'étend depuis l'arête avant de la bouche d'aspiration. Ainsi, le bord arrière de la surface de glissement avant est formé par l'arête avant de la bouche d'aspiration.

Selon un mode de réalisation de l'invention, la jonction entre le bord arrière de la surface de glissement avant et l'arête avant de la bouche d'aspiration forme une arête de grattage avant.

Selon un mode de réalisation de l'invention, la surface de glissement avant s'étend jusqu'à un bord avant de la semelle.

Selon un mode de réalisation de l'invention, la face inférieure de la semelle comporte une surface de glissement arrière située à l'arrière de la bouche d'aspiration. De façon avantageuse, la surface de glissement arrière s'étend à partir de l'arête arrière de la bouche d'aspiration.

Selon un mode de réalisation de l'invention, la surface de glissement arrière est plane et est inclinée vers l'arrière et vers le haut.

Selon un mode de réalisation de l'invention, la surface de glissement arrière est inclinée par rapport à l'horizontale d'un angle d'inclinaison compris entre 6 et 30° lorsque le suceur d'aspirateur repose sur une surface horizontale.

Selon un mode de réalisation de l'invention, la surface de glissement arrière s'étend sur toute la longueur de la bouche d'aspiration, et par exemple du premier bord latéral de la semelle jusqu'au deuxième bord latéral de la semelle.

Selon un mode de réalisation de l'invention, l'organe d'étanchéité arrière est disposé sur la surface de glissement arrière ou à l'arrière de ladite surface de glissement arrière.

Selon un mode de réalisation de l'invention, l'organe d'étanchéité s'étend de manière continue ou de manière discontinue entre ses deux extrémités opposées.

Selon un mode de réalisation de l'invention, l'organe d'étanchéité arrière présente une hauteur comprise entre 5 et 10 mm.

Selon un mode de réalisation de l'invention, l'organe d'étanchéité arrière comporte une partie de fixation, par exemple rigide, fixée, par exemple de manière amovible, à la semelle, la partie déformable s'étendant depuis la partie de fixation.

Selon un mode de réalisation de l'invention, la partie déformable est formée par une pluralité de poils ou par des fibres tissées ou non-tissées enchevêtrées ou configurées en touffe.

Selon un mode de réalisation de l'invention, la partie de fixation est fixée, par exemple de manière amovible, dans une rainure de fixation prévue sur la face inférieure de la semelle.

Selon un mode de réalisation de l'invention, l'organe d'étanchéité arrière est une brosse arrière, et notamment une brosse de poils arrière.

Selon le mode de réalisation représenté sur les figures, les poils de la brosse arrière sont configurés pour interagir avec une surface à nettoyer lorsque le suceur d'aspirateur est déplacé sur ladite surface à nettoyer.

Selon un autre mode de réalisation de l'invention, l'organe d'étanchéité arrière est une lamelle souple formée en un matériau flexible.

Selon un mode de réalisation de l'invention, l'organe d'étanchéité arrière et l'arête arrière de la bouche d'aspiration sont espacés l'un de l'autre d'une distance comprise entre 5 mm et 20 mm, et avantageusement comprise entre 5 mm et 15 mm, et par exemple d'environ 9 mm. Une telle disposition de l'organe d'étanchéité arrière assure une aspiration efficace des déchets rencontrés par la semelle lors d'un déplacement du suceur d'aspirateur vers l'arrière, tout en évitant un coincement de certains déchets, tels que des grains de riz, entre l'arête arrière de la bouche d'aspiration et l'organe d'étanchéité arrière. En effet, un positionnement de l'organe d'étanchéité arrière trop proche de l'arête arrière de la bouche d'aspiration pourrait induire un soulèvement trop important d'une partie arrière de la semelle, et donc nuire aux performances d'aspiration du suceur d'aspirateur, et un positionnement de l'organe d'étanchéité arrière trop éloigné de l'arête arrière de la bouche d'aspiration pourrait induire un coincement de certains déchets entre l'arête arrière de la bouche d'aspiration et l'organe d'étanchéité arrière.

Selon un mode de réalisation de l'invention, les deux passages latéraux sont disposés de manière symétrique par rapport au plan longitudinal médian du suceur d'aspirateur. Une telle disposition des deux passages latéraux limite les turbulences, et donc les pertes de charge, au sein de la bouche d'aspiration.

Selon un mode de réalisation de l'invention, l'organe d'étanchéité arrière présente globalement une forme en V ayant un sommet orienté vers l'arrière du suceur d'aspirateur.

Selon un mode de réalisation de l'invention, l'organe d'étanchéité arrière comporte une première branche qui est allongée et qui s'étend selon une première direction d'extension, et une deuxième branche qui est allongée et qui s'étend selon une deuxième direction d'extension.

Selon un mode de réalisation de l'invention, les première et deuxième directions d'extension sont inclinées l'une par rapport à l'autre d'un angle d'inclinaison compris entre 156° et 175°.

Selon un mode de réalisation de l'invention, chacune des première et deuxième directions d'extension est inclinée par rapport à la direction d'extension de la bouche d'aspiration d'un angle d'inclinaison inférieur à 15°, et par exemple inférieur à 12°, et avantageusement compris entre 5° et 12°.

Selon un mode de réalisation de l'invention, les première et deuxième branches sont distinctes et espacées l'une de l'autre, les bords internes des première et deuxième branches délimitant au moins en partie un passage central relié fluidiquement à la bouche d'aspiration.

Selon un mode de réalisation de l'invention, l'organe d'étanchéité arrière s'étend le long de l'arête arrière de la bouche d'aspiration.

Selon un mode de réalisation de l'invention, la première extrémité de l'organe d'étanchéité arrière est située à distance d'un premier bord latéral de la semelle, et la deuxième extrémité de l'organe d'étanchéité arrière est située à distance d'un deuxième bord latéral de la semelle.

Selon un mode de réalisation de l'invention, l'organe d'étanchéité arrière est rectiligne.

Selon un mode de réalisation de l'invention, l'organe d'étanchéité est fixe par rapport au corps de suceur.

Selon un mode de réalisation de l'invention, la bouche d'aspiration est allongée et s'étend selon une direction d'extension.

Selon un mode de réalisation de l'invention, la direction d'extension est sensiblement perpendiculaire au plan longitudinal médian du suceur d'aspirateur.

Selon un mode de réalisation de l'invention, l'organe d'étanchéité arrière s'étend sensiblement parallèlement à la direction d'extension de la bouche d'aspiration.

Selon un mode de réalisation de l'invention, les bords avant et arrière de la surface de glissement avant sont sensiblement parallèles l'un par rapport à l'autre. De façon avantageuse, les bords avant et arrière de la surface de glissement avant s'étendent sensiblement parallèlement à la direction d'extension de la bouche d'aspiration.

Selon un mode de réalisation de l'invention, l'organe d'étanchéité arrière comporte une face inférieure qui est inclinée vers le haut et vers l'arrière lorsque le suceur d'aspirateur repose sur une surface horizontale.

Selon un mode de réalisation de l'invention, le suceur d'aspirateur comporte un manchon de raccordement auquel est destiné à être fixé un tube d'aspiration d'un aspirateur, le manchon de raccordement étant relié fluidiquement à la bouche d'aspiration.

Selon le mode de réalisation représenté sur les figures, l'organe d'étanchéité arrière délimite un unique premier passage latéral et un unique deuxième passage latéral.

Selon un mode de réalisation de l'invention, la semelle délimite une chambre d'aspiration reliée fluidiquement à la bouche d'aspiration, le suceur d'aspirateur comportant une brosse de nettoyage rotative logée dans la chambre d'aspiration et montée mobile en rotation autour d'un axe de rotation de brosse.

Selon un mode de réalisation de l'invention, les deux roues arrière sont disposées de part et d'autre du plan longitudinal médian du suceur d'aspirateur.

La présente invention concerne en outre un aspirateur, tel qu'un aspirateur traineau, comprenant un suceur d'aspirateur selon la présente invention.

### Brève description des figures

On comprendra mieux les buts, aspects et avantages de la présente invention, d'après la description donnée ci-après de plusieurs modes de réalisation de l'invention présentés à titre d'exemples non limitatifs, en se référant aux dessins annexés dans lesquels :
La figure 1 est une vue en perspective de dessus d'un suceur d'aspirateur selon un mode de réalisation de l'invention ;
La figure 2 est une vue en perspective de dessus du suceur d'aspirateur de la figure 1 ;
La figure 3 est une vue en coupe du suceur d'aspirateur de la figure 1 selon un plan de coupe perpendiculaire à un plan longitudinal médian du suceur d'aspirateur ;
La figure 4 est une vue de dessous du suceur d'aspirateur de la figure 1 ;
La figure 5 est une vue en coupe du suceur d'aspirateur de la figure 1 selon un plan de coupe confondu avec le plan longitudinal médian du suceur d'aspirateur ;
La figure 6 est une vue en perspective de dessous du suceur d'aspirateur de la figure 1.

### Description détaillée

Seuls les éléments nécessaires à la compréhension de l'invention sont représentés. Pour faciliter la lecture des dessins, les mêmes éléments portent les mêmes références d'une figure à l'autre.

On notera que dans ce document, les termes « horizontal », « vertical », « inférieur » et « supérieur » employés pour décrire le suceur d'aspirateur ou le corps principal font références au suceur d'aspirateur en situation d'usage lorsqu'il repose par ses roues sur un sol à nettoyer qui est plat et horizontal.

On notera que, dans le présent document, le terme « s'étend transversalement » signifie « s'étend en travers de », et englobe notamment les formulations « s'étend obliquement à » et « s'étend perpendiculairement à ».

Dans le présent document, les termes « avant » et « arrière » sont définis par rapport à une direction de déplacement principale du suceur d'aspirateur.

Dans le présent document, on entend par « plan longitudinal médian », un plan vertical qui divise l'organe auquel il se réfère (par exemple le suceur d'aspirateur ou une roue arrière) en une partie gauche et une partie droite.

Par organe d'étanchéité, on entend désigner, dans le présent document, tout organe, tel qu'une brosse de poils, une barrette en matériau souple, ou encore une lamelle souple, qui, lors du passage du suceur d'aspirateur sur un sol à nettoyer, contacte le sol pour améliorer l'étanchéité du suceur avec le sol et pour favoriser le nettoyage du sol. La brosse de poils peut être réalisée avec des poils souples fixés à une première extrémité et libres à leur deuxième extrémité. La barrette en matériau souple peut être réalisée en partie par des fibres tissées ou non-tissées qui sont enchevêtrées ou configurées en touffe. La lamelle souple peut par exemple être réalisée par en matériau élastomère.

Les figures 1 à 6 représentent un suceur d'aspirateur 2 comprenant un manchon de raccordement 3 auquel est destiné à être raccordé un tube d'aspiration, par exemple rigide ou flexible, lui-même raccordé à un système d'aspiration d'un aspirateur (non illustré). Diverses variantes d'aspirateurs existent déjà sur le marché et pourront être utilisées avec le suceur d'aspirateur 2 selon l'invention ; ces variantes étant connues de l'homme du métier, elles ne sont pas détaillées dans la présente demande de brevet.

Le suceur d'aspirateur 2 comprend un corps principal 4 configuré pour être déplacé sur une surface à nettoyer. Le manchon de raccordement 3 est avantageusement monté en liaison pivot par rapport au corps principal 4 de manière à permettre un pivotement du manchon de raccordement 3 vers l'avant et vers l'arrière lors d'un déplacement du suceur d'aspirateur 2 selon une direction de déplacement principale D1.

Le corps principal 4 comprend une semelle 5 munie d'une face inférieure 6 configurée pour être orientée vers la surface à nettoyer, et d'une bouche d'aspiration 7 débouchant sur la face inférieure 6 de la semelle 5. La bouche d'aspiration 7 peut par exemple présenter une forme allongée et s'étendre selon une direction d'extension D2 qui est perpendiculaire à la direction de déplacement principale D1 du suceur d'aspirateur 2, et donc au plan longitudinal médian P du suceur d'aspirateur 2.

Le corps principal 4 comprend en outre une chambre d'aspiration 8 qui débouche dans la face inférieure 6 de la semelle 5 via la bouche d'aspiration 7, et qui est reliée fluidiquement au manchon de raccordement 3 par le biais notamment d'un conduit d'aspiration 9, qui peut par exemple être formé au moins en partie par un conduit de liaison flexible. De façon avantageuse, le conduit d'aspiration 9 débouche dans une partie arrière de la chambre d'aspiration 8.

Le suceur d'aspirateur 2 comprend également une brosse de nettoyage rotative 11 montée mobile en rotation dans la chambre d'aspiration 8 autour d'un axe de rotation de brosse qui s'étend sensiblement parallèlement à la direction d'extension D2 de la bouche d'aspiration 7.

Selon le mode de réalisation représenté sur les figures, la brosse de nettoyage rotative 11 comporte plusieurs rangées de poils 12, par exemple deux rangées de poils, et plusieurs lamelles de nettoyage 13, par exemple deux lamelles de nettoyage, qui sont élastiquement déformables ou rigides. De façon avantageuse, les rangées de poils 12 et les lamelles de nettoyage 13 sont alternées sur le pourtour de la brosse de nettoyage rotative 11. Selon une variante de réalisation de l'invention, la brosse de nettoyage rotative 11 pourrait cependant comporter une seule rangée de poils 12 et une seule lamelle de nettoyage 13, ou encore être dépourvue de rangée de poils 12 ou de lamelle de nettoyage 13.

Le suceur d'aspirateur 2 comporte également un dispositif d'entraînement en rotation 14 (voir la figure 3) configuré pour entraîner en rotation la brosse de nettoyage rotative 11 autour de l'axe de rotation de brosse et à une vitesse de rotation par exemple comprise entre 2000 et 8000 tr/min.

Le dispositif d'entraînement en rotation 14 comprend plus particulièrement un moteur d'entraînement 15, de préférence électrique, couplé en rotation à la brosse de nettoyage rotative 11. Selon le mode de réalisation représenté sur les figures, le moteur d'entraînement 15 comprend un arbre de sortie qui est sensiblement colinéaire avec l'axe de rotation de brosse, et le moteur d'entraînement 15 est logé dans la brosse de nettoyage rotative 11.

Dans une variante de réalisation de l'invention, le moteur d'entraînement 15 pourrait être est disposé dans le suceur d'aspirateur 2 en dehors de la brosse de nettoyage rotative 11. Selon cette variante, l'arbre de sortie du moteur d'entraînement 15 pourrait être couplé à la brosse de nettoyage rotative 11 par exemple par une chaîne d'engrenage ou par une courroie qui est par exemple de type crantée.

Comme montré plus particulièrement sur la figure 6, la face inférieure 6 de la semelle 5 comprend une surface de glissement avant 16 qui est située à l'avant de la bouche d'aspiration 7, et une surface de glissement arrière 17 qui est située à l'arrière de la bouche d'aspiration 7. De façon avantageuse, la surface de glissement avant 16 s'étend depuis une arête avant 7.1 de la bouche d'aspiration 7 et en direction d'un bord avant de la semelle 5 (et par exemple jusqu'au bord avant de la semelle 5), et la surface de glissement arrière 17 s'étend à partir d'une arête arrière 7.2 de la bouche d'aspiration 7 et en direction d'un bord arrière de la semelle 5.

La surface de glissement avant 16 est plus particulièrement configurée pour guider vers la bouche d'aspiration 7 des déchets, tels que des grains de riz ou des lentilles, rencontrés par la semelle 5 lors d'un déplacement vers l'avant du suceur d'aspirateur 2, tandis que la surface de glissement arrière 17 est plus particulièrement configurée pour guider vers la bouche d'aspiration 7 des déchets, tels que des grains de riz ou des lentilles, rencontrés par la semelle 5 lors d'un déplacement vers l'arrière du suceur d'aspirateur 2.

De façon avantageuse, la surface de glissement avant 16 s'étend sur sensiblement toute la longueur de la bouche d'aspiration 7, et par exemple d'un premier bord latéral de la semelle 5 jusqu'à un deuxième bord latéral de la semelle 5 opposé au premier bord latéral. De façon similaire, la surface de glissement arrière 17 s'étend sur sensiblement toute la longueur de la bouche d'aspiration 7, et par exemple du premier bord latéral de la semelle 5 jusqu'au deuxième bord latéral de la semelle 5.

Selon le mode de réalisation de l'invention, la surface de glissement arrière 17 est plane et est inclinée par rapport à l'horizontale d'un angle d'inclinaison compris par exemple entre 6 et 30° lorsque le suceur d'aspirateur 2 repose sur une surface horizontale. La surface de glissement arrière 17 est plus particulièrement inclinée vers l'arrière et vers le haut.

Le suceur d'aspirateur 2 est configuré de telle sorte que, lorsque la semelle 5 repose sur une surface à nettoyer, la surface de glissement avant 16 s'étend vers l'avant du suceur d'aspirateur 2 en s'éloignant de la surface à nettoyer.

La surface de glissement avant 16 présente plus particulièrement un bord avant 16.1 et un bord arrière 16.2 qui sont parallèles l'un par rapport à l'autre et qui s'étendent parallèlement à la direction d'extension D2 de la bouche d'aspiration 7. Avantageusement, le bord arrière 16.2 de la surface de glissement avant 16 est formé par l'arête avant 7.1 de la bouche d'aspiration 7, et la jonction entre le bord arrière de la surface de glissement avant 16 et l'arête avant 7.1 de la bouche d'aspiration 7 forme une arête de grattage avant.

Les bords avant et arrière 16.1, 16.2 de la surface de glissement avant 16 sont décalés l'un par rapport à l'autre, selon la direction de déplacement principale D1 du suceur d'aspirateur 2, d'une distance de séparation par exemple comprise entre 15 mm et 40 mm.

En outre, le bord avant 16.1 de la surface de glissement avant 16 est surélevé par rapport au bord arrière 16.2 de la surface de glissement avant 16 lorsque le suceur d'aspirateur 2 repose sur une surface horizontale, et les bords avant et arrière 16.1, 16.2 de la surface de glissement avant 16 sont décalés verticalement l'un par rapport à l'autre d'une distance de décalage par exemple supérieure à 3 mm et avantageusement inférieure ou égale à 10 mm.

De façon avantageuse, le suceur d'aspirateur 2 est configuré de telle sorte que, lorsque le suceur d'aspirateur 2 repose sur une surface horizontale, le bord arrière 16.2 de la surface de glissement avant 16 est situé à une distance prédéterminée de ladite surface horizontale qui est comprise entre 0,5 et 2 mm.

Selon le mode de réalisation représenté sur les figures, la surface de glissement avant 16 est convexe et est courbée depuis le bord arrière 16.2 de la surface de glissement avant 16 et en direction du bord avant 16.1 de la surface de glissement avant 16. La surface de glissement avant 16 présente par exemple un rayon de courbure compris entre 30 et 120 mm.

Le suceur d'aspirateur 2 comporte également deux roues arrière 18 situées à l'arrière d'un bord arrière de la semelle 5 et destinées à rouler sur une surface à nettoyer. Les deux roues arrière 18 sont disposées, de préférence de manière symétrique, de part et d'autre du plan longitudinal médian P du suceur d'aspirateur 2.

Les deux roues arrière 18 sont plus particulièrement montées mobiles en rotation sur le corps principal 4 autour d'un axe de roue qui s'étend transversalement, et par exemple perpendiculairement, au plan longitudinal médian P du suceur d'aspirateur 2.

Selon le mode de réalisation représenté sur les figures, le suceur d'aspirateur 2 comporte des roues additionnelles 19 montées libre en rotation par rapport au corps principal 4, et par exemple deux roues additionnelles 19 disposées à l'avant de la bouche d'aspiration 7. De façon avantageuse, les roues arrière 18 et les roues additionnelles 19 garantissent un jeu minimal entre le sol sur lequel repose le suceur d'aspiration 2 et le bord arrière 16.2 de la surface de glissement avant 16 qui est avantageusement compris entre 0,5 et 2 mm.

Le suceur d'aspirateur 2 comporte en outre un organe d'étanchéité arrière 21 situé à l'arrière de la bouche d'aspiration 7 et s'étendant transversalement, et par exemple perpendiculairement, au plan longitudinal médian P du suceur d'aspirateur 2.

L'organe d'étanchéité arrière 21 est configuré pour être au contact d'une surface à nettoyer lorsque la semelle 5 repose sur ladite surface à nettoyer. De façon avantageuse l'organe d'étanchéité arrière 21 est configuré pour se déformer élastiquement, et par exemple pour fléchir, au contact d'une surface à nettoyer lorsque le suceur d'aspirateur 2 est déplacé sur ladite surface à nettoyer.

L'organe d'étanchéité arrière 21 fait plus particulièrement saillie de la face inférieure 6 de la semelle 5 d'une distance supérieure à 1 mm, et par exemple supérieure ou égale à 2 mm.

Selon le mode de réalisation représenté sur les figures, l'organe d'étanchéité arrière 21 est rectiligne et s'étend de manière continue entre ses deux extrémités opposées. De façon avantageuse, l'organe d'étanchéité arrière 21 s'étend le long de l'arête arrière 7.2 de la bouche d'aspiration 7 et parallèlement à la direction d'extension D2 de la bouche d'aspiration 7.

L'organe d'étanchéité arrière 21 et l'arête arrière 7.2 de la bouche d'aspiration 7 peuvent par exemple être espacés l'un de l'autre d'une distance comprise entre 5 mm et 15 mm, et par exemple d'environ 9 mm.

Selon le mode de réalisation représenté sur les figures, l'organe d'étanchéité arrière 21 est disposé sur la surface de glissement arrière 17. Cependant, selon une variante de réalisation de l'invention, l'organe d'étanchéité arrière 21 pourrait être situé à l'arrière de la surface de glissement arrière 17.

L'organe d'étanchéité arrière 21 comporte une partie de fixation 22, par exemple rigide, fixée à la semelle 5, et une partie déformable 23 qui s'étend depuis la partie de fixation 22. La partie de fixation 22 peut par exemple être fixée, éventuellement de manière amovible, dans une rainure de fixation prévue sur la face inférieure 6 de la semelle 5.

Selon le mode de réalisation représenté sur les figures, la partie déformable 23 est formée par une pluralité de poils ou de touffes de poils, et l'organe d'étanchéité arrière 21 forme ainsi une brosse arrière apte à frotter le sol.

Cependant, selon une variante de réalisation de l'invention, l'organe d'étanchéité arrière 21 pourrait être une lamelle souple formée en un matériau flexible, tel qu'un élastomère.

Selon le mode de réalisation représenté sur les figures, l'organe d'étanchéité arrière 21 comporte une face inférieure qui est inclinée vers le haut et vers l'arrière lorsque le suceur d'aspirateur 2 repose sur une surface horizontale. Cependant, selon une variante de réalisation de l'invention, la face inférieure de l'organe d'étanchéité arrière 21 pourrait s'étendre sensiblement horizontalement lorsque le suceur d'aspirateur 2 repose sur une surface horizontale.

Comme montré sur les figures 4 et 5, l'organe d'étanchéité arrière 21 est situé au moins en partie en vis-à-vis, c'est-à-dire en regard, de la surface de roulement 24 de chacune des roues arrière 18. De façon avantageuse, chacune des roues arrière 18 comporte un plan longitudinal médian P1 qui est sécant avec l'organe d'étanchéité arrière 21.

Selon le mode de réalisation représenté sur les figures, l'organe d'étanchéité arrière 21 comporte une première portion d'extrémité 21.1 qui s'étend latéralement au-delà de la face externe 25 de l'une des deux roues arrière 18, et par exemple au-delà d'un premier plan contenant la face externe 25 de l'une des deux roues arrière 18, et une deuxième portion d'extrémité 21.2 qui est opposée à la première portion d'extrémité 21.1 et qui s'étend au-delà de la face externe 25 de l'autre des deux roues arrière, et par exemple au-delà d'un deuxième plan contenant la face externe 25 de l'autre des deux roues arrière 18. En d'autres termes, les bords externes de l'organe d'étanchéité arrière 21 sont situés latéralement respectivement au-delà des faces externes des roues arrière 18.

L'organe d'étanchéité arrière 21 présente une longueur, mesurée selon une direction de mesure s'étendant perpendiculairement au plan longitudinal médian P du suceur d'aspirateur 2, qui est supérieure à la distance entre les deux roues arrière 18, et par exemple supérieure à la distance entre les plans longitudinaux médians P1 des deux roues arrière 18, et qui est inférieure à la longueur, mesurée selon la direction de mesure, de la bouche d'aspiration 7.

Comme montré sur la figure 6, l'organe d'étanchéité arrière 21 délimite au moins en partie deux passages latéraux 26 qui sont reliés fluidiquement à la bouche d'aspiration 7 et qui sont situés de part et d'autre de l'organe d'étanchéité arrière 21. De façon avantageuse, les deux passages latéraux 26 sont disposés de manière symétrique par rapport au plan longitudinal médian P du suceur d'aspirateur 2. Les deux passages latéraux 26 sont plus particulièrement décalés latéralement, vers l'extérieur, par rapport aux deux roues arrière 18.

De façon avantageuse, les passages latéraux 26 ont une largeur cumulée, mesurée selon une direction de mesure s'étendant perpendiculairement au plan longitudinal médian P du suceur d'aspirateur 2, qui représente au moins 25 % de longueur de la bouche d'aspiration 7, mesurée selon la direction de mesure, et au maximum 60 % de ladite longueur de la bouche d'aspiration 7, et par exemple au maximum 50 % de ladite longueur de la bouche d'aspiration 7.

La configuration spécifique de l'organe d'étanchéité arrière 21, et en particulier la présence des deux passages latéraux 26, permet aux déchets rencontrés par la semelle 5, lors d'un déplacement vers l'arrière du suceur d'aspirateur 2, d'être aspirés par la bouche d'aspiration 7 via les passages latéraux 26 ménagés de chaque côté de l'organe d'étanchéité arrière 21, et ce en limitant l'impact sur les étanchéités, notamment l'étanchéité arrière, entre la semelle 5 et la surface à nettoyer.

Selon un mode de réalisation de l'invention non représenté sur les figures, l'organe d'étanchéité arrière 21 pourrait s'étendre de manière discontinue entre ses deux extrémités opposées.

Selon un autre mode de réalisation de l'invention non représenté sur les figures, l'organe d'étanchéité arrière 21 pourrait présenter globalement une forme en V ayant un sommet orienté vers l'arrière du suceur d'aspirateur 2.

Selon un tel mode de réalisation de l'invention, l'organe d'étanchéité arrière 21 comporte une première branche qui est allongée et qui s'étend selon une première direction d'extension, et une deuxième branche qui est allongée et qui s'étend selon une deuxième direction d'extension. Les première et deuxième directions d'extension sont plus particulièrement inclinées l'une par rapport à l'autre d'un angle d'inclinaison par exemple compris entre 156° et 175°.

Chacune des première et deuxième directions d'extension peut par exemple être inclinée par rapport à la direction d'extension D2 de la bouche d'aspiration 7 d'un angle d'inclinaison inférieur à 12°, et avantageusement compris entre 5° et 12°.

Les première et deuxième branches pourraient par exemple être distinctes et espacées l'une de l'autre, de manière à délimiter au moins en partie un passage central relié fluidiquement à la bouche d'aspiration.

Bien entendu, l'invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Suceur d'aspirateur (2) comprenant :
- une semelle (5) comportant une face inférieure (6) configurée pour être orientée vers une surface à nettoyer, et une bouche d'aspiration (7) débouchant dans la face inférieure (6) de la semelle (5), la face inférieure (6) de la semelle (5) comprenant une surface de glissement avant (16) située à l'avant de la bouche d'aspiration (7), le suceur d'aspirateur (2) étant configuré de telle sorte que, lorsque la semelle (5) repose sur une surface à nettoyer, la surface de glissement avant (16) s'étend vers l'avant du suceur d'aspirateur (2) en s'éloignant de la surface à nettoyer,
- un organe d'étanchéité arrière (21) situé à l'arrière de la bouche d'aspiration (7) et s'étendant transversalement à un plan longitudinal médian (P) du suceur d'aspirateur (2), l'organe d'étanchéité arrière (21) faisant saillie de la face inférieure (6) de la semelle (5) et comprenant une partie déformable (23) qui est configurée pour coopérer avec la surface à nettoyer, et
- deux roues arrière (18) situées à l'arrière de l'organe d'étanchéité arrière (21) et destinées à rouler sur une surface à nettoyer, les deux roues arrière (18) étant montées mobiles en rotation autour d'un axe de roue qui s'étend transversalement au plan longitudinal médian (P) du suceur d'aspirateur (2),
l'organe d'étanchéité arrière (21) délimitant au moins en partie deux passages latéraux (26) qui sont reliés fluidiquement à la bouche d'aspiration (7) et qui sont situés de part et d'autre de l'organe d'étanchéité arrière (21).

2. Suceur d'aspirateur (2) selon la revendication 1, dans lequel les passages latéraux (26) ont une largeur cumulée, mesurée selon une direction de mesure s'étendant perpendiculairement au plan longitudinal médian (P) du suceur d'aspirateur (2), qui représente au moins 25 % de longueur de la bouche d'aspiration (7), mesurée selon la direction de mesure, et au maximum 60 % de ladite longueur de la bouche d'aspiration (7).

3. Suceur d'aspirateur (2) selon la revendication 1 ou 2, dans lequel l'organe d'étanchéité arrière (21) est situé au moins en partie en vis-à-vis de la surface de roulement de chacune des roues arrière (18).

4. Suceur d'aspirateur (2) selon l'une quelconque des revendications 1 à 3, dans lequel chacune des roues arrière (18) comporte un plan longitudinal médian qui est sécant avec l'organe d'étanchéité arrière (21).

5. Suceur d'aspirateur (2) selon l'une quelconque des revendications 1 à 4, dans lequel l'organe d'étanchéité arrière (21) comporte une première portion d'extrémité (21.1) qui s'étend latéralement au-delà de la face externe (25) de l'une des deux roues arrière (18), et une deuxième portion d'extrémité (21.2) qui est opposée à la première portion d'extrémité (21.1) et qui s'étend au-delà de la face externe (25) de l'autre des deux roues arrière (18).

6. Suceur d'aspirateur (2) selon l'une quelconque des revendications 1 à 5, dans lequel les deux passages latéraux (26) sont décalés latéralement par rapport aux deux roues arrière (18).

7. Suceur d'aspirateur (2) selon l'une quelconque des revendications 1 à 6, dans lequel l'organe d'étanchéité arrière (21) présente une longueur, mesurée selon une direction de mesure s'étendant perpendiculairement au plan longitudinal médian (P) du suceur d'aspirateur (2), qui est supérieure à la distance entre les deux roues arrière (18).

8. Suceur d'aspirateur (2) selon l'une quelconque des revendications 1 à 7, dans lequel l'organe d'étanchéité arrière (21) présente une longueur, mesurée selon une direction de mesure s'étendant perpendiculairement au plan longitudinal médian (P) du suceur d'aspirateur (2), qui est inférieure à la longueur, mesurée selon la direction de mesure, de la bouche d'aspiration (7).

9. Suceur d'aspirateur (2) selon l'une quelconque des revendications 1 à 8, dans lequel la face inférieure (6) de la semelle (5) comporte une surface de glissement arrière (17) située à l'arrière de la bouche d'aspiration (7).

10. Suceur d'aspirateur (2) selon l'une quelconque des revendications 1 à 9, dans lequel la semelle (5) délimite une chambre d'aspiration (8) reliée fluidiquement à la bouche d'aspiration (7), le suceur d'aspirateur (2) comportant une brosse de nettoyage rotative (11) logée dans la chambre d'aspiration (8) et montée mobile en rotation autour d'un axe de rotation de brosse.
